# EUROPÄISCHE PATENTSCHRIFT

(11) **EP 1 176 279 B1**
(45) Veröffentlichungstag und Bekanntmachung des Hinweises auf die Patenterteilung: **27.11.2013**
(21) Anmeldenummer: 00116448.2
(22) Anmeldetag: 28.07.2000
(51) Int. Cl.: E05F 15/16

(54) **Sektionaltor**
Sectional door
Porte sectionnelle

(43) Veröffentlichungstag der Anmeldung: 30.01.2002
(73) Patentinhaber: Novoferm GmbH, 46459 Rees (DE); Hörmann KG Brockhagen, 33803 Steinhagen (DE)
(72) Erfinder:
(74) Vertreter: Albrecht, Rainer Harald

(56) Entgegenhaltungen:
- EP-A- 0 222 300
- EP-A- 0 230 999
- EP-A- 0 523 630
- DE-A- 19 808 696
- US-A- 4 732 203

## Beschreibung

Die Erfindung betrifft ein Sektionaltor mit einem aus gelenkig verbundenen Paneelen bestehenden mehrteiligen Torblatt gemäß dem Oberbegriff des Anspruches 1. Bei dem erfindungsgemäßen Sektionaltor handelt es sich insbesondere um ein Garagentor.

Bei einem bekannten Sektionaltor der eingangs genannten Art (EP-B 0 222 300) weist der Torantrieb einen am obersten Paneel des Torblattes montierten Antriebsmotor auf, der das in einer horizontalen oberen Laufschiene geführte Laufrad des obersten Paneels antriebt. Der Antrieb erfolgt mittelbar durch ein auf der Laufradwelle drehbar angeordnetes Ritzel, das von dem Antriebsmotor angetrieben wird und mit einem Profil auf der Laufschiene kämmt. Dieses bekannte Sektionaltor weist den Nachteil auf, dass das Torblatt an dem obersten Paneel von außen zur Garageninnenseite hin leicht aufgedrückt werden kann. Dadurch wird unbefugten bzw. unerwünschten Personen das Eindringen in die Garage ermöglicht. Fernerhin ist ein Sektionaltor bekannt (DE-A 198 08 696) bei dem alle Paneele in seitlichen Bogenschienen geführt sind, die einen im Wesentlichen vertikalen Abschnitt parallel zur Torzarge, einen horizontalen Abschnitt und einen die beiden Abschnitte verbindenden Bogen aufweisen. Der elektrische Torantrieb ist mit einer an dem horizontalen Abschnitt der Bogenschiene entlang verfahrbaren Antriebseinheit ausgerüstet, die durch eine Kupplungsstange mit dem obersten Paneel des Torblattes verbunden ist. Auch dieses bekannte Sektionaltor hat jedoch den Nachteil, dass das Torblatt an dem obersten Paneel von außen zur Garageninnenseite hin relativ leicht aufgedrückt werden kann.

Aus EP 0 523 630 A1 ist ein Antrieb für Sektionaltore bekannt, der sich für um einen Bogen und in gerader Richtung verfahrbare Schiebetore eignet. Ein mitfahrendes Antriebsaggregat ist an einem Flügel des mehrgliedrigen Tores so gelagert, dass es den Bahnkrümmungen folgen kann. Ein Antriebszahnrad des Motors greift in einen Zahnriemen ein, der an den Enden ortsfest gespannt ist und im Bogen von einer Konsole gestützt wird. Die Antriebsanordnung weist keine besonderen Maßnahmen auf, um das unbefugte Aufdrücken des Tores zu verhindern.

Demgegenüber liegt der Erfindung das technische Problem zugrunde, ein Sektionaltor der eingangs genannten Art anzugeben, das gegen ein unbefugtes Öffnen von außen optimal gesichert ist und bei dem nichtsdestoweniger eine zwanglose und funktionssichere Öffnungs- und Schließbewegung des Torblattes gewährleistet ist.

Gegenstand der Erfindung und Lösung dieser Aufgabe ist ein Sektionaltor nach Anspruch 1.

Durch ein Verfahren des Antriebsmotors entlang der oberen Laufschiene wird die Öffnungsbewegung oder Schließbewegung des Torblattes ermöglicht. Der Begriff Antriebsmotor meint im Rahmen der Erfindung die gesamte Antriebseinheit mit Elektromotor, Antriebsrad, eventuellen Führungsrollen und dergleichen, die auf der oberen Laufschiene verfahrbar ist. Dass gemäß Patentanspruch 1 der Antriebsmotor im Wesentlichen in dem horizontalen Bereich der oberen Laufschiene verfahrbar ist, meint insbesondere, dass der Antriebsmotor nicht in dem vertikalen Endabschnitt der oberen Laufschiene verfahren wird. Es liegt somit im Rahmen der Erfindung, dass der Antriebsmotor stets eine horizontale Antriebsbewegung vollzieht.

Das oberste Paneel des Torblatts ist an beiden Seiten des Torblattes in einer im Wesentlichen horizontalen oberen Laufschiene geführt, die einen vorderen vertikalen Endabschnitt aufweist. Vertikaler Endabschnitt der oberen Laufschiene meint nach bevorzugter Ausführungsform der Erfindung einen exakt vertikal angeordneten Endabschnitt oder einen im Wesentlichen vertikal angeordneten Endabschnitt. Nach einer weiteren Ausführungsform der Erfindung erfasst der Begriff "vertikaler Endabschnitt" jedoch auch Endabschnitte, die mit dem horizontalen Abschnitt der oberen Laufschiene einen Winkel größer als 90° und bis zu 120° einschließen.

Das oberste Paneel ist zweckmäßigerweise mit jeweils lediglich einem Laufrad in den oberen Laufschienen geführt. Die weiteren Paneele des Sektionaltores sind mit Laufrädern in einer unteren Laufschiene geführt, die als Bogenschiene ausgebildet ist. Sie weist einen im Wesentlichen vertikalen Abschnitt parallel zur Torzarge sowie einen im Wesentlichen horizontalen Abschnitt direkt unterhalb der oberen Laufschiene auf. Die Bogenschiene ist weiterhin mit einem die beiden genannten Abschnitte verbindenden Bogen ausgestattet.

Erfindungsgemäß ist an der oberen Laufschiene ein flexibles Strangelement vorgesehen. Der Antriebsmotor weist ein Antriebsrad auf, welches in der oberen Laufschiene geführt ist und vom Strangelement teilweise umschlungen ist. Bei einer Antriebsbewegung des Antriebsrades ist der Antriebsmotor durch Formschluss des Antriebsrades mit dem Strangelement längs der oberen Laufschiene verfahrbar. Das Strangelement ist so ausgebildet, dass die der Laufschiene zugewandte Unterseite des Strangelementes mit der Oberfläche des Antriebsrades durch Formschluss wechselwirkt. Zweckmäßigerweise wird das Strangelement unter Vorspannung gesetzt. Erfindungsgemäß ist das Strangelement ein Zahnriemen. Das Antriebsrad ist als Ritzel bzw. Zahnrad ausgebildet, so dass der Antriebsmotor bei einer Rotation des Ritzels durch Formschluss zwischen dem Ritzel und dem Zahnriemen längs der Laufschiene verfahrbar ist. Die Zahnung des Zahnriemens ist an der der Laufschiene zugewandten Unterseite des Zahnriemens vorgesehen.

Der Antriebsmotor weist zwei Führungsrollen auf, die beim Verfahren des Antriebsmotors auf der der Laufschiene abgewandten Oberseite des Strangelementes entlang laufen. Das Antriebsrad des Antriebsmotors ist in der Mitte zwischen den beiden Führungsrollen angeordnet. Vorzugsweise weist der Antriebsmotor fernerhin zumindest ein Führungsgleitelement, vorzugsweise zwei Führungsgleitelemente auf, die durch einen Formschluss mit der oberen Laufschiene ein funktionssicheres Gleiten des Antriebsmotors an der oberen Laufschiene gewährleisten. Zweckmäßigerweise wird der Formschluss mit der oberen Laufschiene dadurch verwirklicht, dass ein solches Führungsgleitelement eine Seitenwandung der oberen Laufschiene überfasst bzw. umfasst.

Der Antriebsmotor weist vorzugsweise ein selbsthemmendes Getriebe auf. Dadurch wird in Kombination mit den übrigen erfindungsgemäßen Merkmalen sehr wirksam sichergestellt, dass das Torblatt des Sektionaltores von außen nicht aufgedrückt werden kann.

Das Verbindungselement zwischen dem Antriebsmotor und dem Torblatt besteht zweckmäßig aus einer starren Verbindungsstange, die über jeweils eine Gelenkverbindung an den Antriebsmotor und vorzugsweise an das oberste Paneel angeschlossen ist. Mit anderen Worten liegt zwischen den beiden genannten Gelenkverbindungen ein gleichsam starrer Abschnitt ohne Gelenke oder flexible Bereiche.

Der Erfindung liegt die Erkenntnis zugrunde, dass im geschlossenen Zustand des Torblattes ein Aufdrücken des Torblattes von außen zur Garageninnenseite hin effektiv verhindert werden kann, wenn die erfindungsgemäße Lehre verwirklicht wird. Hierzu kommt es zunächst erfindungswesentlich darauf an, dass in der Schließstellung des Torblattes das Laufrad des obersten Paneels in den vertikalen Endabschnitt der oberen Laufschiene eingreift. Zum Aufdrücken des Torblattes wäre somit zunächst eine vertikale Bewegung des genannten Laufrades erforderlich. In Kombination mit dem letztgenannten Merkmal wird die Sicherung gegen unbefugtes Aufdrücken vor allem auch durch das Merkmal realisiert, wonach in der Schließstellung des Torblattes das oberste Paneel über ein Verbindungselement an den lediglich im horizontalen Bereich der Laufschiene angeordneten Antriebsmotors bzw. einer Selbsthemmung des Getriebes des Antriebsmotors wird in Kombination mit den übrigen erfindungsgemäßen Merkmalen ein Aufdrücken des Torblattes an dem obersten Paneel nahezu unmöglich. Hierzu trägt weiterhin effektiv das Verbindungselement bei, welches das Torblatt mit dem an der oberen Laufschiene verfahrbaren Antriebsmotor verbindet. Besondere Vorteile hat in diesem Zusammenhang ein lineares starres Verbindungselement, das lediglich über eine Gelenkverbindung mit dem obersten Paneel verbunden ist und lediglich über eine zweite Gelenkverbindung mit dem Antriebsmotor verbunden ist. Im Ergebnis ist im Gegensatz zu den eingangs beschriebenen bekannten Sektionaltoren bei diesem erfindungsgemäßen Sektionaltor die Gefahr ausgeschlossen, dass das Torblatt durch Druck auf das oberste Paneel von außen aufgeschoben werden kann. Obwohl durch die erfindungsgemäße Ausgestaltung des Sektionaltores ein unbefugtes Öffnen verhindert werden kann, ist aufgrund der erfindungsgemäßen Ausbildung nichtsdestoweniger eine überraschend zwanglose und funktionssichere Öffnungsbewegung und Schließbewegung des Torblattes möglich, wenn diese von einer befugten Person mittels des elektrischen Torantriebes gewollt initiiert wird.

Im Übrigen kann das erfindungsgemäße Tor, insbesondere Garagentor, eine Notentriegelung für den Fall eines Stromausfalls aufweisen. Mit Hilfe der Notentriegelung kann die Blockierung aufgehoben werden, die bei einem Stromausfall durch das selbsthemmende Getriebe des Antriebsmotors entsteht. Die Notentriegelung kann beispielsweise über eine durch entsprechenden Bowdenzug am Torblatt betätigbare Kupplung verwirklicht werden. Darüber hinaus besteht zusätzlich die Möglichkeit, durch den Lauf des Antriebes eine Zusatzverriegelung zu betätigen. Schließlich und endlich ist der Torantrieb für eine Verwendung rechts und links des Tores ausgelegt. Insbesondere bei breiten Toren sind an den Laufschienen beidseits des Torblattes Antriebsmotoren vorgesehen, die jeweils über ein Verbindungselement mit dem Torblatt verbunden sind und deren Fahrbewegungen elektronisch synchronisiert werden.

Nachfolgend wird die Erfindung anhand einer lediglich ein Ausführungsbeispiel darstellenden Zeichnung näher erläutert. Es zeigen in schematischer Darstellung:
- Fig. 1: einen Längsschnitt durch ein Sektionaltor mit elektrischem Torantrieb im geschlossenen Zustand,
- Fig. 2: einen Ausschnitt aus Fig. 1 in einer gegenüber Fig. 1 vergrößerten Darstellung, teilweise aufgebrochen und
- Fig. 3: einen Schnitt A-A durch den Gegenstand nach Fig. 2 und
- Fig. 4: den Gegenstand nach Fig. 1 in vollständig geöffnetem Zustand.

In den Figuren ist ein als Sektionaltor ausgebildetes Garagentor dargestellt, das ein mehrteiliges Torblatt 1 aufweist, welches aus gelenkig verbundenen Paneelen 2, 3 besteht. Das oberste Paneel 2 des Torblattes 1 ist an beiden Seiten des Torblattes 1 mit zumindest einem Laufrad 4 in einer im Wesentlich horizontalen oberen Laufschiene 6 geführt, die einen vorderen vertikalen Endabschnitt 21 aufweist. Der vertikale Endabschnitt weist vorzugsweise eine Länge von zumindest 5 cm auf. Die übrigen Paneele 3 werden in einer unteren Laufschiene 7 geführt, die vorzugsweise und im Ausführungsbeispiel als Bogenschiene ausgeführt ist. Die Bogenschiene weist einen zur Torzarge 22 parallelen vertikalen Abschnitt 9, einen unterhalb der oberen Laufschiene 6 angeordneten horizontalen Abschnitt 10 und einen beide Abschnitt 9, 10 verbindenden Bogen 11 auf.

Für eine Öffnungs- und Schließbewegung des Torblattes 1 ist ein Antriebsmotor 8 vorgesehen, der erfindungsgemäß lediglich in dem horizontalen Bereich der oberen Laufschiene 6 verfahrbar ist. Hierzu ist im Ausführungsbeispiel an der oberen Laufschiene 6 bzw. auf dem Laufschienenboden 12 der oberen Laufschiene 6 ein längs der oberen Laufschiene 6 verlaufendes flexibles und von der oberen Laufschiene 6 abhebbares Strangelement vorgesehen, das als Zahnriemen 13 ausgebildet ist. Der Antriebsmotor 8 weist ein Antriebsrad auf, das als Ritzel 14 ausgeführt ist. Das Ritzel 14 ist in der oberen Laufschiene 6 geführt und unterhalb des Strangelementes, d. h. im Ausführungsbeispiel unterhalb des Zahnriemens 13 angeordnet. Bei einer Rotation des Antriebsrades bzw. des Ritzels 14 wird der Antriebsmotor 8 durch Formschluss des Ritzels 14 mit der der Laufschiene zugewandten gezahnten Unterseite des Zahnriemens 13 längs der oberen Laufschiene 6 verfahren. Bei einer Bewegung des Antriebsmotors 8 längs dieser oberen Laufschiene 6 ist am Ort des Ritzels 14 der Zahnriemen 13 stets von dem Laufschienenboden 12 abgehoben und läuft über das Ritzel 14. Zur Führung des Antriebsmotors 8 in der oberen Laufschiene 6 sind vorzugsweise und im Ausführungsbeispiel außerdem zwei auf dem Strangelement laufende Führungsrollen 15 vorgesehen. Diese Führungsrollen 15 sind in Längsrichtung der Laufschiene 6 beidseits des Ritzels 14 angeordnet und laufen im Ausführungsbeispiel über den ungezahnten Rücken des Zahnriemens 13. Die Führungsrollen 15 tragen effektiv zu einer sicheren Führung des Antriebsmotors 8 in der oberen Laufschiene 6 bei und unterstützen fernerhin wirksam den Formschluss zwischen dem Ritzel 14 und dem Zahnriemen 13.

An dem Antriebsmotor 8 sind weiterhin zwei Führungsleitelemente 16 vorgesehen. Diese Führungsgleitelemente 16 befinden sich vor den Führungsrollen 15, was in Fig. 2 gestrichelt angedeutet wurde. In Fig. 3 ist erkennbar, dass ein Führungsgleitelement 16 eine von dem Laufschienenboden 12 ausgehende Seitenwandung 17 der oberen Laufschiene 6 umfasst. In Fig. 3 ist außerdem erkennbar, dass die obere Laufschiene 6 als Hohlprofil ausgebildet ist, das nur an einer Längsseite offen ist. An dieser Längsseite des Hohlprofils fassen das Antriebsrad bzw. Ritzel 14 sowie die Führungsrollen 15 in die obere Laufschiene 6 ein. - Die vorstehend beschriebene Führung und Abstützung des Antriebsmotors 8 in lediglich dem horizontalen Teil der oberen Laufschiene 6 trägt überraschend wirksam dazu bei, dass einerseits in einer Schließstellung des Torblattes 1 das Torblatt 1 an dem obersten Paneel 2 von außen nicht ohne Weiteres zur Garageninnenseite hin aufgedrückt werden kann, dass aber nichtsdestoweniger bei einer gewollten Öffnungs- bzw. Schließbewegung und bei Betätigung des elektrischen Torantriebs ein überraschend zwangloser und funktionssicherer Öffnungs- bzw. Schließvorgang des Torblattes 1 möglich ist.

Das in Schließstellung oberste Paneel 2 ist über ein Verbindungselement, vorzugsweise eine Verbindungsstange 18, an den Antriebsmotor 8 angeschlossen (Fig. 2). In der Schließstellung des Torblattes 1 greift weiterhin das in der oberen Laufschiene 6 geführte Laufrad 4 des obersten Paneels 2 erfindungsgemäß in den vertikalen Endabschnitt 21 der oberen Laufschiene 6 ein. Wenn das Torblatt 1 geöffnet werden soll, so muss das oberste Paneel 2 zunächst vertikal angehoben werden und dann mit seinem Laufrad 4 in den horizontalen Bereich der oberen Laufschiene 6 überführt werden. Insbesondere wenn nach bevorzugter Ausführungsform der Erfindung der Antriebsmotor selbsthemmend ausgebildet ist bzw. ein selbsthemmendes Getriebe aufweist, ist ein Aufdrücken des Torblattes 1 bzw. des obersten Paneels 2 von außen praktisch nicht möglich.

Die Verbindungsstange 18 ist lediglich über eine erste Gelenkverbindung 19 an das Torblatt und über eine zweite Gelenkverbindung 20 an den Antriebsmotor 8 angeschlossen, im Übrigen aber starr ausgebildet. - Der Winkel α zwischen dem horizontalen Teil der oberen Laufschiene 6 und der Verbindungsstange 18 beträgt vorzugsweise 30 bis 60°, sehr bevorzugt 35 bis 55°. Der Winkel β zwischen dem obersten Paneel 2 in Schließstellung und der Verbindungsstange 18 beträgt zweckmäßigerweise 35 bis 65°, vorzugsweise 40 bis 60°. Die vorgenannten Winkel haben sich zur Verwirklichung der erfindungsgemäßen "Selbstverriegelung" im Schließzustand besonders bewährt.

Insbesondere bei breiten Toren sind an den Laufschienen 6 beidseits des Torblattes Antriebsmotoren 8 in der zuvor beschriebenen Weise verfahrbar angeordnet und durch jeweils ein Verbindungselement 18 an eines der oberen Paneele 2, 3 angeschlossen. Die Fahrbewegungen der Antriebsmotoren sind elektronisch synchronisiert.

## Patentansprüche

1. Sektionaltor mit einem aus gelenkig verbundenen Paneelen bestehenden mehrteiligen Torblatt, wobei das oberste Paneel (2) des Torblattes (1) an beiden Seiten des Torblattes in einer im Wesentlichen horizontalen oberen Laufschiene (6) geführt ist, wobei weitere Paneele (3) des Torblattes (1) in einer Bogenschiene geführt sind, die einen im Wesentlichen vertikalen Abschnitt (9) parallel zur Torzarge, einen im Wesentlichen horizontalen Abschnitt (10) direkt unterhalb der oberen Laufschiene (6) und einen beide Abschnitte verbindenden Bogen (11) aufweist, und wobei für die Öffnungs- und Schließbewegung des Torblattes (1) mindestens ein Antriebsmotor (8) vorgesehen ist, der in dem horizontalen Bereich der oberen Laufschiene (6) verfahrbar ist und über ein Verbindungselement (18) an das oberste Paneel (2) angeschlossen ist, **dadurch gekennzeichnet,**
**dass** die oberen Laufschienen (6) einen vorderen vertikalen Endabschnitt (21) aufweisen, in den ein in der oberen Laufschiene (6) geführtes Laufrad (4) des obersten Paneels (2) in der Schließstellung des Torblattes (1) eingreift,
**dass** an der oberen Laufschiene (6) ein längs der oberen Laufschiene (6) verlaufendes, flexibles und von der oberen Laufschiene (6) abhebbares Strangelement vorgesehen ist, das als Zahnriemen (13) ausgebildet ist,
**dass** der Antriebsmotor (8) ein als Ritzel (14) ausgebildetes Antriebsrad aufweist, welches in der oberen Laufschiene (6) geführt und vom Strangelement teilweise umschlungen ist,
**dass** der Antriebsmotor (8) zwei Führungsrollen (15) aufweist, die in Längsrichtung der Laufschiene (6) beidseits des Antriebsrades angeordnet sind und über den ungezahnten Rücken des Zahnriemens (13) laufen,
wobei bei einer Antriebsbewegung des Antriebsrades der Antriebsmotor (8) durch Formschluss mit dem Strangelement längs der oberen Laufschiene (6) verfahrbar ist.

2. Sektionaltor nach Anspruch 1, **dadurch gekennzeichnet, dass** der Zahnriemen (13) auf dem Laufschienenboden (12) der oberen Laufschiene (6) aufliegt.

3. Sektionaltor nach Anspruch 1 oder 2, **dadurch gekennzeichnet, dass** zur Führung des Antriebsmotors (8) zumindest ein Führungsgleitelement (16) vorgesehen ist, welches eine Seitenwandung der Laufschiene (6) umfasst.

4. Sektionaltor nach einem der Ansprüche 1 bis 3, **dadurch gekennzeichnet, dass** zur Führung des Antriebsmotors (8) zwei Führungsgleitelemente (16) vorgesehen sind, die in Längsrichtung der Laufschiene (6) hintereinander jeweils neben einer Führungsrolle (15) angeordnet sind.

5. Sektionaltor nach einem der Ansprüche 1 bis 4, **dadurch gekennzeichnet, dass** das Verbindungselement (18) als starre Verbindungsstange ausgebildet ist, die jeweils über eine Gelenkverbindung an den Antriebsmotor (8) und das Torblatt (1) angeschlossen ist.

6. Sektionaltor nach einem der Ansprüche 1 bis 5, **dadurch gekennzeichnet, dass** der Antriebsmotor (8) ein selbsthemmendes Getriebe aufweist.

7. Sektionaltor nach einem der Ansprüche 1 bis 6, **dadurch gekennzeichnet, dass** an den oberen Laufschienen (6) beidseits des Tores Antriebsmotoren (8) verfahrbar angeordnet sind, die jeweils über ein Verbindungselement (18) mit dem Torblatt verbunden sind und deren Fahrbewegungen elektronisch synchronisiert sind.

## Claims

1. A sectional door with a multi-part door leaf comprising panels connected in a hinged manner, wherein the uppermost panel (2) of the door leaf (1) is guided on both sides of the door leaf in an essentially horizontal upper runner rail (6), wherein further panels (3) of the door leaf (1) are guided in an arched rail which comprises an essentially vertical section (9) parallel to the door frame, an essentially horizontal section (10) directly beneath the upper runner rail (6) and an arch (11) connecting the two sections, and wherein at least one drive motor (8) is provided for the opening and closing movement of the door leaf (1), said drive motor being traversable in the horizontal region of the upper runner rail (6) and being connected by a connection element (18) to the uppermost panel (2), **characterised in that**
the uppermost runner rails (6) comprise a front vertical end section (21), in which a runner wheel (4) of the uppermost panel (2) guided in the upper runner rail (6) engages in the closed position of the door leaf (1),
a flexible line element which runs along the upper runner rail (6) and can be raised from the upper runner rail (6) is provided on the upper runner rail (6), said line element being constituted as a toothed belt (13),
the drive motor (8) comprises a drive wheel constituted as a sprocket (14), which is guided in the upper runner rail (6) and around which the line element is partially wound,
that the drive motor (8) comprises two guide rollers (15), which in the longitudinal direction of the runner rail (6) are disposed on both sides of the drive wheel and run over the untoothed rear of the toothed belt (13),
wherein the drive motor (8) is traversable along the upper runner rail (6) by means of the form-fit connection with the line element in the presence of a driving movement of the drive wheel.

2. The sectional door according to claim 1, **characterised in that** the toothed belt (13) lies on the runner rail base (12) of the upper runner rail (6).

3. The sectional door according to claim 1 or 2, **characterised in that** at least one guide sliding element (16) is provided for the guidance of the drive motor (8), said guide sliding element comprising a side wall of the runner rail (6).

4. The sectional door according to any one of claims 1 to 3, **characterised in that** two guide sliding elements (16) are provided for the guidance of the drive motor (8), said guide sliding elements being disposed one behind the other in the longitudinal direction of the runner rail (6), in each case beside a guide roll (15).

5. The sectional door according to any one of claims 1 to 4, **characterised in that** the connection element (18) is constituted as a rigid connecting rod, which is connected in each case by a hinge connection to the drive motor (8) and the door leaf (1).

6. The sectional door according to any one of claims 1 to 5, **characterised in that** the drive motor (8) comprises a self-locking gear unit.

7. The sectional door according to any one of claims 1 to 6, **characterised in that** the drive motors (8) are disposed on the upper runner rail (6) on both sides of the door, which drive motors are each connected by a connection element (18) to the door leaf and the travel movements of which are synchronised electronically.

## Revendications

1. Porte sectionnelle avec un vantail de porte en plusieurs pièces se composant de panneaux reliés de manière articulée, le panneau le plus haut (2) du vantail de porte (1) étant guidé, des deux côtés du vantail de porte, dans une glissière (6) supérieure sensiblement horizontale, d'autres panneaux (3) du vantail de porte (1) étant guidés dans une glissière à courbure, laquelle présente un tronçon (9) sensiblement vertical parallèlement à l'huisserie de porte, un tronçon (10) sensiblement horizontal directement en-dessous de la glissière supérieure (6) et une courbure (11) reliant les deux tronçons, et au moins un moteur d'entraînement (8) étant prévu pour le mouvement d'ouverture et de fermeture du vantail de porte (1), lequel moteur est mobile dans la zone horizontale de la glissière supérieure (6) et est raccordé par l'intermédiaire d'un élément de raccordement (18) au panneau le plus haut (2), **caractérisée en ce que**
les glissières supérieures (6) présentent un tronçon d'extrémité vertical antérieur (21) dans lequel une roue de roulement (4) guidée dans le rail supérieur (6) du panneau le plus haut (2) est en prise dans la position de fermeture du vantail de porte (1),
**en ce que** l'on prévoit, sur la glissière supérieure (6), un élément de chaîne flexible s'étendant le long de la glissière supérieure (6) et pouvant être soulevé de la glissière supérieure (6), lequel est réalisé en tant que courroie crantée (13),
**en ce que** le moteur d'entraînement (8) présente une roue d'entraînement réalisée en tant que pignon (14), lequel est guidé dans la glissière supérieure (6) en étant partiellement entouré par l'élément de chaîne,
**en ce que** le moteur d'entraînement (8) présente deux galets de guidage (15), lesquels sont disposés en direction longitudinale de la glissière (6) des deux côtés de la roue d'entraînement et passent sur le dos sans dents de la courroie crantée (13),
moyennant quoi, lors d'un mouvement d'entraînement de la roue d'entraînement, le moteur d'entraînement (8) est mobile par conjugaison de formes avec l'élément de chaîne le long de la glissière supérieure (6).

2. Porte sectionnelle selon la revendication 1, **caractérisée en ce que** la courroie crantée (13) repose sur le fond de glissière (12) de la glissière supérieure (6).

3. Porte sectionnelle selon les revendications 1 ou 2, **caractérisée en ce que**, pour le guidage du moteur d'entraînement (8), on prévoit au moins un élément de coulisse de guidage (16), lequel enveloppe une paroi latérale de la glissière (6).

4. Porte sectionnelle selon l'une des revendications 1 à 3, **caractérisée en ce que** l'on prévoit deux éléments de coulisse de guidage (16) pour le guidage du moteur d'entraînement (8), lesquels sont disposés l'un derrière l'autre en direction longitudinale de la glissière (6) respectivement à côté d'un galet de guidage (15).

5. Porte sectionnelle selon l'une des revendications 1 à 4, **caractérisée en ce que** l'élément de raccordement (18) est réalisé en tant que barre de raccordement rigide, laquelle est respectivement raccordée, via une liaison articulée, au moteur d'entraînement (8) et au vantail de porte (1).

6. Porte sectionnelle selon l'une des revendications 1 à 5, **caractérisée en ce que** le moteur d'entraînement (8) présente une transmission autobloquante.

7. Porte sectionnelle selon l'une des revendications 1 à 6, **caractérisée en ce que** des moteurs d'entraînement (8) sont disposés de manière mobile sur les glissières supérieures (6) des deux côtés de la porte, lesquels sont respectivement reliés par l'intermédiaire d'un élément de raccordement (18) au vantail de porte et dont les mouvements de déplacement sont synchronisés électroniquement.
